# FASCICULE DE BREVET EUROPEEN

(11) **EP 1 762 159 B1**
(45) Date de publication et mention de la délivrance du brevet: **22.10.2008**
(21) Numéro de dépôt: 06291292.8
(22) Date de dépôt: 09.08.2006
(51) Int. Cl.: A47F 3/04, F24F 7/08

(54) **Procédé et système pour améliorer le fonctionnement des meubles frigorifiques**
Verfahren und Vorrichtung zur Verbesserung des Betriebs von Kühlmöbeln
Method and system for improving of the operation of refrigerated display cases

(30) Priorité: 12.09.2005 FR 0509271
(43) Date de publication de la demande: 14.03.2007
(73) Titulaire: Johnson Controls - MC International, 92700 Colombes (FR)
(72) Inventeur: Rival, Rémy, 44240 La Chapelle sur Erdre (FR)
(74) Mandataire: Bredema

(56) Documents cités:
- EP-A- 1 202 008
- US-A- 3 263 745
- US-A1- 2001 003 702

## Description

L'invention concerne un procédé de déstratification thermique permettant d'augmenter la température d'une allée bordée unilatéralement ou bilatéralement de meubles frigorifiques ainsi qu'un système permettant de mettre en oeuvre ce procédé. L'invention s'applique plus particulièrement aux allées réfrigérées rencontrées dans les surfaces de vente.

Couramment, dans les surfaces de vente, la température dans les allées possédant des meubles frigorifiques est faible et inférieure à la température des autres espaces de la surface de vente ; ce phénomène est d'ailleurs qualifié d'allées froides. Ces différences de température provoquent des inconforts pour les clients et les conditions d'achats ne sont pas les plus agréables et confortables possibles. Ainsi, le temps de passage des clients dans ces zones est écourté, ce qui affecte la vente de marchandises dans ces espaces (Voir par example le document US-2001/0003702-A).

Afin de résoudre ce problème, plusieurs solutions sont connues dans l'art antérieur.

Une solution consiste à disposer des dispositifs de soufflage, en hauteur dans la surface de vente. Ces dispositifs destinés à homogénéiser les températures par destratification du volume global d'air de la zone possèdent des ventilateurs soufflant, vers l'espace à réchauffer, de l'air prélevé en partie haute donc plus chaud. A noter que selon les dispositifs, cet air peut encore être réchauffé par des moyens annexes tels qu'un échangeur à eau chaude ou des résistances électriques. Cependant, cette solution n'apporte pas de résultats probants et/ou perturbe de manière significative le fonctionnement des meubles réfrigérés.

Une autre solution consiste à disposer des panneaux de chauffage rayonnant à basse température, au-dessus de l'allée à réchauffer ou au niveau du sol. Cependant, cette solution est coûteuse et nécessite des travaux importants si elle n'est pas réalisée au moment de la construction de la surface de vente.

Il est également connu dans l'art antérieur d'intégrer des caniveaux dans le sol du bâtiment. Ces caniveaux possèdent des ouvertures à proximité de la partie inférieure des meubles et l'air froid de la zone de vente est aspiré par ces ouvertures. Cependant, cette solution nécessite des travaux de mise en place importants et coûteux qui sont à prévoir dans le génie civil du bâtiment dés sa conception et qui figent de manière irréversible la position des meubles frigorifiques de vente.

Enfin, il est également connu des meubles frigorifiques possédant un chemin de circulation d'air entre la partie supérieure du meuble et la partie inférieure. Ces meubles sont équipés de résistance(s) chauffante(s) permettant de chauffer l'air qui est aspiré sur la partie supérieure. L'air aspiré est ensuite expulsé dans l'espace entre les meubles par l'extrémité inférieure du chemin de circulation d'air. Cependant, cette solution consomme également beaucoup d'énergie aussi bien au niveau de la consommation des résistances électriques que du bilan frigorifique du meuble. En effet, le bilan frigorifique du meuble est accru du fait de la perturbation du rideau d'air qui ne forme plus alors une barrière efficace avec l'ambiance. On notera que la perturbation des rideaux d'air peut conduire à la non tenue en température des denrées entreposées dans le meuble frigorifique.

L'invention vise donc à remédier à ces problèmes en proposant un procédé de déstratification thermique des allées bordées de meubles frigorifiques qui soit efficace, économe en énergie et ne perturbe pas le fonctionnement des meubles frigorifiques.

A cet effet, et selon un premier aspect, l'invention propose un procédé de régulation thermique d'une allée formé entre un premier et un deuxième meuble dont au moins un desdits meubles est réfrigéré, ledit procédé prévoyant de :
- former un premier chemin de circulation d'air s'étendant de la face supérieure du premier meuble à la face avant inférieure dudit premier meuble ;
- former un second chemin de circulation d'air s'étendant de la face supérieure du second meuble à la face avant inférieure dudit second meuble.

Le procédé prévoit simultanément :
- d'aspirer de l'air depuis l'allée à travers le premier chemin ou expulser de l'air vers l'allée à travers le premier chemin ; et
- d'aspirer de l'air depuis l'allée à travers le second chemin.

Lorsque l'air est aspiré à travers le premier et le second chemin, l'air froid prélevé en partie basse est remplacé par de l'air chaud provenant des strates supérieures.

Lorsque de l'air est expulsé vers l'allée à travers le premier chemin et de l'air est aspiré depuis l'allée à travers le second chemin, il y a création d'un lit fluidisé au contact du sol. Ainsi, l'air froid est entraîné, comme dans le cas précédent et remplacé par de l'air chaud présent en partie supérieure.

Ainsi, aucune source de chauffage n'est utilisée car le procédé utilise les calories présentes en partie haute dans la surface de vente. Par conséquent, la consommation d'énergie est faible.

De plus, les rideaux d'air des meubles sont peu perturbés, les mouvements d'air créés étant parallèles et ayant le même sens de circulation que ceux des rideaux d'air intégrés aux meubles frigorifiques. Ainsi, la consommation énergétique des équipements frigorifiques n'est pas augmentée et la tenue en température des produits est assurée.

Enfin, la mise en oeuvre de ce procédé est relativement rapide et ne nécessite pas de travaux importants dans l'espace client.

Selon un deuxième aspect, l'invention propose également un système de déstratification thermique permettant de mettre en oeuvre ledit procédé de déstratification thermique.

D'autres objets et avantages de l'invention apparaîtront au cours de la description qui suit, faite en référence aux dessins annexés, dans lesquels :
- la figure 1 est un schéma de fonctionnement du système et du procédé de déstratification thermique selon l'invention, l'air étant expulsé vers l'allée à travers le premier chemin et aspiré depuis l'allée à travers le second chemin.
- la figure 2 est un schéma de fonctionnement du système et du procédé de déstratification thermique selon l'invention, l'air étant aspiré depuis l'allée à travers le premier et le second chemin.
- la figure 3 est un graphique représentant les variations de température et d'humidité en fonction de la hauteur.

Dans les zones de vente comportant des meubles frigorifiques 1, 2, 9, on constate habituellement une importante stratification de l'air. L'air chaud reste en partie haute de la zone de vente alors que l'air frais s'accumule dans l'allée E formé entre les meubles frigorifiques 1, 2. Le client subit ainsi une gêne importante lorsqu'il passe par l'allée E. La figure 3 illustre les variations d'humidité et de température en fonction de la hauteur en partant du sol 11. On remarquera que dans l'allée E formée entre les meubles frigorifiques 1, 2 , la température est proche de 10°C au niveau du sol et que dans la zone P proche du plafond, la température est proche de 30°C.

Le procédé selon la présente invention permet de réguler la température de l'allée E formée entre un premier meuble 1 et un second meuble 2 ; au moins un des meubles 1, 2 étant réfrigéré.

Avantageusement, la réfrigération des meubles frigorifiques 1, 2, 9 est assuré par un système de refroidissement comportant des ventilateurs permettant de réaliser un circuit d'air froid à l'intérieur du meuble et notamment un rideau d'air froid à proximité de l'ouverture desdits meubles.

Un premier chemin 3 de circulation d'air s'étend de l'arrière de la face supérieure 5 du premier meuble 1 à la face avant inférieure 6 dudit premier meuble 1 et un second chemin 4 de circulation d'air s'étend de l'arrière de la face supérieure 7 du second meuble à la face avant inférieure 8 dudit second meuble 2.

Avantageusement, un troisième meuble 9 et le premier 1 ou second meuble 2 sont disposés dos-à-dos. Ainsi, l'espace formé entre le troisième 9 et le premier 1 ou second meuble 2 forme respectivement une première partie du premier 3 ou second chemin 4 de circulation d'air. La seconde partie des chemins de circulation d'air 3, 4 est formée entre la face inférieure 10 du meuble frigorifique 1, 2 et le sol 11.

Bien évidemment, un quatrième meuble peut également être disposé dos-à-dos avec le premier 1 ou second meuble 2 frigorifique. Ainsi, les premières parties des premier 3 et second chemin 4 de circulation d'air sont formées entre deux meubles frigorifiques 1, 2, 9.

Notons que les troisième et/ou quatrième meuble peuvent être des meubles de présentation non réfrigérés. Dans ce cas, si le meuble de présentation non réfrigéré est ajouré sur sa face verticale, des aménagements peuvent être ajoutés sur sa face arrière pour éviter des déperditions d'air au niveau du premier 3, ou second chemin 4.

Dans un mode de réalisation particulier, le premier 1 ou second meuble 2 frigorifique est disposé contre un mur 12. On peut alors utiliser l'espace entre le mur 12 et ledit meuble 1, 2 pour former une première partie du premier 3 ou second chemin 4 de circulation d'air. On remarquera que dans ce mode de réalisation, la seconde partie du chemin 3, 4 est également formée entre la face inférieure 10 du meuble frigorifique et le sol 11.

Afin de réguler la température de l'allée E, le procédé prévoit simultanément d'expulser de l'air vers l'allée à travers le premier chemin 3 et d'aspirer de l'air depuis l'allée E à travers le second chemin 4.

Ainsi, l'air froid présent dans l'allée E est entraîné par le lit fluidisé créé parallèlement au sol 11 de l'allée E, puis rejeté au-dessus du second meuble frigorifique 2 afin de faire descendre les strates de température de ladite allée. En combinaison, de l'air chaud provenant du dessus du premier meuble frigorifique 1 est expulsé dans l'allée E afin de remplacer l'air froid aspiré par de l'air plus chaud.

Ainsi, les rideaux d'air des meubles frigorifiques 1, 2 ne sont pas perturbés car aucune turbulence propice à ces perturbations n'est créée.

Dans un autre mode d'application, le procédé prévoit également d'aspirer simultanément de l'air depuis l'allée E à travers les premier 3 et second 4 chemins. On veillera dans ce cas, à réguler les débits d'air dans les premier 3 et second 4 chemins afin d'éviter une dépression trop importante dans l'allée qui perturberait les rideaux d'air.

L'air circulant dans le second chemin 4 pourra être aspiré ou expulsé selon la configuration des meubles à équiper et l'environnement de ceux-ci. Par exemple, dans le cas où le meuble frigorifique 2 serait juxtaposé à un meuble "fruit et légumes", il faudra veiller à aspirer à ce niveau car souffler de l'air chaud entraînerait un assèchement des fruits et légumes.

Notons que si les produits se trouvant dans les meubles ne sont pas fragiles, on peut choisir d'aspirer ou d'expulser de l'air à travers le second chemin 4.

Le système permettant de mettre en oeuvre le procédé de déstratification thermique comporte des moyens d'aspiration 14, 15 et d'expulsion 13 de l'air. Dans le mode de réalisation de l'invention illustré sur les figures 1 et 2, les moyens d'aspiration 14, 15 et d'expulsion 13 de l'air sont des ventilateurs associés à la face supérieure 5, 7 des meubles 1, 2.

Avantageusement , la vitesse des ventilateurs et par conséquent les débits d'air à travers les premier 3 et second 4 chemins de circulation d'air peuvent être régulés en fonction d'une température de consigne et d'au moins une sonde de température placée dans le premier 3 et/ou second chemin 4 de circulation d'air.

Dans un mode de réalisation de l'invention, le système de déstratification thermique comporte en outre au moins une gaine 16, 17. Sur la figure 1, une première gaine 16 est disposée sur la face supérieure 5 du premier meuble 1 dans la continuité du premier chemin 3 et une seconde gaine 17 est disposée sur la face supérieure 7 du second meuble 2 dans la continuité du second chemin 4.

Lorsque la gaine 17 est connectée à un moyen d'aspiration 14 de l'air de l'allée E, celle-ci permet de distribuer l'air vers une zone de l'espace de vente à refroidir ou de le rejeter à l'extérieur de l'espace de vente. Lorsque la gaine 16 est connectée à un moyen d'expulsion 13 de l'air vers l'allée E, elle permet d'expulser de l'air plus chaud provenant d'une strate plus haute.

Avantageusement, des plinthes ajourées 18 sont disposées à l'extrémité des chemins 3, 4 de circulation d'air sur la face avant inférieure 6, 8 des meubles 1, 2 afin de permettre la circulation d'air.

Six essais de fonctionnement du procédé de régulation thermique ont été réalisés et six sondes de température ont été placées dans l'allée E, à différentes hauteurs.

Les hauteurs de mesure des sondes sont les suivantes :
- Sonde 1 : 0 m du sol ;
- Sonde 2 : 0,5 m du sol ;
- Sonde 3 : 1 m du sol ;
- Sonde 4 : 1,5 m du sol ;
- Sonde 5 : 2 m du sol ; et
- Sonde 6 : 2,5 m du sol.

L'essai N°1 a été réalisé sans aucune ventilation.

Les essais N°2 à 5 ont été réalisés avec la même vitesse pour les ventilateurs aspirants et les ventilateurs soufflants. Les vitesses de fonctionnement des ventilateurs sont les suivantes :
- 6 pour l'essai N°2 ;
- 4 pour l'essai N°3 ;
- 2 pour l'essai N°4 ; et
- 1 pour l'essai N°5.

Notons que la vitesse de fonctionnement des ventilateurs est notée 1 pour une vitesse rapide et 6 pour une vitesse lente.

Enfin, l'essai N°6 a été réalisée avec une vitesse 4 pour les ventilateurs soufflants et une vitesse 1 pour les ventilateurs aspirants.

Le tableau suivant représente les températures mesurées par les différentes sondes en fonction du mode de fonctionnement des ventilateurs :

| | Sonde 1 | Sonde 2 | Sonde 3 | Sonde 4 | Sonde 5 | Sonde 6 |
|---|---|---|---|---|---|---|
| | T (°C) | T (°C) | T (°C) | T (°C) | T (°C) | T (°C) |
| Essai 1 | 9,03 | 9,19 | 9,48 | 16,70 | 22,08 | 22,56 |
| Essai 2 | 12,06 | 12,15 | 11,67 | 14,17 | 22,65 | 23,06 |
| Essai 3 | 15,70 | 14,76 | 14,35 | 18,92 | 21,98 | 22,14 |
| Essai 4 | 16,76 | 14,72 | 14,32 | 18,87 | 21,98 | 22,15 |
| Essai 5 | 15,06 | 13,30 | 13,41 | 18,25 | 22,20 | 22,46 |
| Essai 6 | 14,51 | 13,31 | 13,28 | 18,10 | 22,21 | 23,39 |

Notons que le mouvement d'air crée par cette invention présente aussi un autre intérêt qui est celui d'éviter l'accumulation de condensation derrière et sous les meubles 1, 2 ,9, ce qui contribue à les maintenir en bon état.

Notons qu'un système de chauffage additionnel peut être mis en place au niveau des ventilateurs afin d'augmenter la température de l'air provenant du dessus des meubles et expulsé dans l'allée E. Cela peut être nécessaire si la température est insuffisante au niveau de la partie supérieure du ou des meubles où l'air est repris. Le réchauffage de l'air peut être assuré par adjonction de résistances électriques ou d'une batterie à eau chaude alimentée par une source quelconque (eau chauffage, récupération chaleur...)

## Revendications

1. Procédé de déstratification thermique d'une allée E formée entre un premier (1) et un deuxième meuble (2) dont au moins un desdits meubles (1, 2) est réfrigéré, ledit procédé prévoyant de :
- former un premier chemin (3) de circulation d'air s'étendant de la face supérieure (5) du premier meuble (1) à la face avant inférieure (6) dudit premier meuble (1) ;
- former un second chemin (4) de circulation d'air s'étendant de la face supérieure (7) du second meuble (2) à la face avant inférieure (8) dudit second meuble (2),
ledit procédé étant **caractérisé en ce qu'**il prévoit, simultanément :
- d'aspirer de l'air depuis l'allée E à travers le premier chemin (3) ou d'expulser de l'air vers l'allée E à travers le premier chemin (3) ; et
- d'aspirer de l'air depuis l'allée E à travers le second chemin (4).

2. Procédé de déstratification thermique selon la revendication 1, **caractérisé en ce qu'**il prévoit de disposer un troisième meuble (9) et le premier (1) ou second meuble (2) dos-à-dos, l'espace entre le troisième (9) et le premier (1) ou second meuble (2) formant respectivement une première partie du premier (3) ou second chemin (4) de circulation d'air, une seconde partie dudit chemin (3, 4) étant formé entre la face inférieure (10) dudit premier (1) ou second meuble (2) et le sol (11).

3. Procédé de déstratification thermique selon l'une des revendications 1 ou 2, **caractérisé en ce qu'**il prévoit de disposer le premier (1) ou second meuble (2) contre un mur (12), l'espace formé entre le mur (12) et ledit meuble (1, 2) formant respectivement une première partie du premier (3) ou second chemin (4) de circulation d'air, une seconde partie dudit chemin (3, 4) étant formé entre la face inférieure (10) dudit meuble (1, 2) et le sol (11).

4. Procédé de déstratification thermique selon l'un des revendications 1 à 3, **caractérisé en ce qu'**il prévoit de réguler les débits d'air à travers les premier (3) et second (4) chemins de circulation d'air en fonction d'une température consigne et d'au moins une sonde de température placée dans le premier (3) et/ou second chemin (4) de circulation d'air.

5. Système de déstratification thermique permettant de mettre en oeuvre un procédé de régulation thermique, selon l'une des revendications 1 à 3, d'un allée E formée entre un premier (1) et un deuxième meuble (2) dont au moins un desdits meubles (1, 2) est réfrigéré, ledit système comprenant:
- un premier chemin (3) de circulation d'air s'étendant de la face supérieure (5) du premier meuble (1) à la face avant inférieure (6) dudit premier meuble (1) ; et
- un second chemin (4) de circulation d'air s'étendant de la face supérieure (7) du second meuble (2) à la face avant inférieure (8) dudit second meuble (2),
ledit système étant **caractérisé en ce qu'**il comporte en outre :
- un moyen d'aspiration de l'air (15) depuis l'allée E à travers le premier chemin (3) ou un moyen d'expulsion (13) de l'air vers l'allée E à travers le premier chemin (3) ; et
- un moyen d'aspiration (14) de l'air depuis l'allée E à travers le second chemin (4).

6. Système de déstratification thermique selon la revendication 5, **caractérisé en ce que** les moyens d'aspiration (14, 15) et d'expulsion (13) de l'air sont des ventilateurs associés à la face supérieure (5, 7) desdits meubles (1, 2).

7. Système de déstratification thermique selon l'une des revendications 5 ou 6, **caractérisé en ce qu'**il comporte en outre au moins une gaine (16, 17) disposée sur la face supérieure (5, 7) du premier (1) ou second meuble (2), respectivement dans le continuité du premier (3) ou second chemin (4), ladite gaine (16, 17) permettant de distribuer l'air aspiré dans l'allée E vers une zone à refroidir, ou de prélever de l'air plus chaud provenant d'une hauteur plus importante.

8. Système de déstratification thermique selon d'une des revendications 5 à 7 **caractérisé en ce qu'**il comporte des systèmes de chauffage au niveau des ventilateurs expulsant l'air vers l'allée E dans le but d'augmenter la température d'air expulsé.

9. Système de déstratification thermique selon l'une des revendications 5 à 8, **caractérisé en ce qu'**il comporte en outre au moins une sonde de température disposée dans le premier (3) ou second chemin (4) de circulation d'air.

10. Système de déstratification thermique d'air selon l'une des revendications 5 à 9, **caractérisé en ce qu'**il comporte des plinthes ajourées (18) disposées à l'extrémité des chemins (3, 4) de circulation d'air sur la face avant inférieure (6, 8) des meubles (1, 2).

## Claims

1. A method for the thermal de-stratification of an aisle E formed between a first (1) and a second (2) piece of furniture, with at least one of said pieces of furniture (1, 2) being refrigerated, said method providing to:
- form a first (3) air circulation path extending from the upper face (5) of the first (1) piece of furniture to the lower front face (6) of said first (1) piece of furniture;
- form a second (4) air circulation path extending from the upper face (7) of the second (2) piece of furniture to the lower front face (8) of said second (2) piece of furniture,
said method being **characterized in that** it simultaneously provides to:
- suck air from the aisle E through the first (3) path or blow air toward the aisle E through the first (3) path; and
- suck air from the aisle E through the second (4) path.

2. A thermal de-stratification method according to claim 1, **characterized in that** it provides the positioning of a third (9) piece of furniture and the first (1) or the second (2) piece of furniture back to back, the space between the third (9) and the first (1) or the second (2) piece of furniture respectively forming a first part of the first (3) or the second (4) air circulation path, a second part of said path (3, 4) being formed between the lower face (10) of said first (1) or second (2) piece of furniture and the floor (11).

3. A thermal de-stratification method according to one of claims 1 or 2, **characterized in that** it provides the positioning of the first (1) or the second (2) piece of furniture against a wall (12), the space between the wall (12) and said pieces of furniture (1, 2) respectively forming a first part of the first (3) or the second (4) air circulation path, a second part of said path (3, 4) being formed between the lower face (10) of said piece of furniture (1, 2) and the floor (11).

4. A thermal de-stratification method according to one of claims 1 to 3, **characterized in that** it provides the regulating of air flows though the first (3) and the second (4) air circulation paths according to a set temperature and at least one temperature probe positioned in the first (3) and/or second (4) air circulation path.

5. A thermal de-stratification system making it possible to implement a thermal regulation method, according to one of claims 1 to 3, for the aisle E formed between a first (1) and a second (2) piece of furniture, with at least one of said pieces of furniture (1, 2) being refrigerated, said system comprising:
- a first air circulation path (3) extending from the upper face (5) of the first piece of furniture (1) to the lower front face (6) of said first piece of furniture (1); and
- a second air circulation path (4) extending from the upper face (7) of the second piece of furniture (2) to the lower front face (8) of said second piece of furniture (2);
said system being **characterized in that** it further includes:
- means for sucking (15) air from the aisle E, through the first path (3) or means for blowing (13) air to the aisle E through the first path (3); and
- means for sucking (14) air from the aisle E, through the second path (4).

6. A thermal de-stratification system according to claim 5, **characterized in that** the air suction (14, 15) and blowing (13) means are ventilators associated with the upper face (5, 7) of said furniture (1, 2).

7. A thermal de-stratification system according to one of claims 5 or 6, **characterized in that** it further includes at least one duct (16, 17) positioned on the upper face (5, 7) of the first (1) or the second (2) piece of furniture, respectively in the continuity of the first (3) or a second (4) path, said duct (16, 17) making it possible to distribute the air sucked in aisle E toward one area which must be refrigerated, or to take warmer air from a higher zone.

8. A thermal de-stratification system according to one of claims 5 to 7, **characterized in that** it includes heating systems at the level of the ventilators blowing air toward the aisle E, with a view to increasing the temperature of the blown air.

9. A thermal de-stratification system according to one of claims 5 to 8, **characterized in that** it further includes at least one temperature probe positioned in the first (3) or the second (4) air circulation path.

10. An air thermal de-stratification system according to one of claims 5 to 9, **characterized in that** it includes open-work baseboards (18) positioned at the end of the air circulation paths (3, 4) on the lower front face (6, 8) of the furniture (1, 2).

## Patentansprüche

1. Verfahren zum Abbau der Wärmeschicht eines zwischen einem ersten Möbel (1) und einem zweiten Möbel (2) gebildeten Gangs E, wobei mindestens eins der besagten Möbel (1, 2) gekühlt wird, wobei beim besagten Verfahren folgendes vorgesehen ist:
- Bildung einer ersten Luftumlaufbahn (3), die sich von der Oberseite (5) des ersten Möbels (1) zur vorderen Unterseite (6) des besagten ersten Möbels (1) erstreckt;
- Bildung einer zweiten Luftumlaufbahn (4), die sich von der Oberseite (7) des zweiten Möbels (2) zur vorderen Unterseite (8) des besagten zweiten Möbels (2) erstreckt;
Wobei das besagte Verfahren **dadurch gekennzeichnet ist, daß** gleichzeitig:
- Luft aus dem Gang E durch die erste Bahn (3) hindurch angesaugt wird oder Luft zum Gang E durch die erste Bahn (3) hindurch ausgestoßen wird und ;
- Luft aus dem Gang E durch die zweite Bahn (4) hindurch angesaugt wird.

2. Verfahren zum Abbau der Wärmeschicht nach Anspruch 1, **dadurch gekennzeichnet, daß** dabei vorgesehen ist, ein drittes Möbel (9) und das erste (1) oder das zweite (2) Möbel Rücken an Rücken anzuordnen, wobei der Raum zwischen dem dritten (9) und dem ersten (1) oder dem zweiten Möbel (2) einen ersten Teil der ersten (3) beziehungsweise der zweiten (4) Luftumlaufbahn bildet, wobei ein zweiter Teil der besagten Luftumlaufbahn (3, 4) zwischen der Unterseite (10) des besagten ersten (1) oder zweiten Möbels (2) und dem Boden (11) gebildet wird.

3. Verfahren zum Abbau der Wärmeschicht nach einem beliebigen der vorstehenden Ansprüche 1 oder 2, **dadurch gekennzeichnet, daß** dabei vorgesehen ist, das erste (1) oder das zweite Möbel (2) an einer Wand (12) anzuordnen, wobei der zwischen der Wand (12) und dem besagten Möbel (1, 2) gebildete Raum einen ersten Teil der ersten (3) beziehungsweise der zweiten Luftumlaufbahn (4) bildet, wobei ein zweiter Teil der besagten Bahn (3, 4) zwischen der Unterseite (10) des besagten Möbels (1, 2) und dem Boden (11) gebildet wird.

4. Verfahren zum Abbau der Wärmeschicht nach einem beliebigen der vorstehenden Ansprüche 1 bis 3, **dadurch gekennzeichnet, daß** dabei vorgesehen ist, die Luftdurchsätze durch die erste (3) und zweite Luftumlaufbahn (4) in Abhängigkeit von einer Solltemperatur und mindestens einer Temperatursonde zu regeln, die in der ersten (3) und/oder zweiten Luftumlaufbahn (4) plaziert ist.

5. System zum Abbau der Wärmeschicht, bei dem ein Verfahren zur Wärmeregelung eingesetzt werden kann, nach einem beliebigen der vorstehenden Ansprüche 1 bis 3, eines Gangs E, der zwischen einem ersten (1) und einem zweiten (2) Möbel gebildet wird, wobei mindestens eins der besagten Möbel (1, 2) gekühlt ist, wobei das System folgende Elemente umfaßt:
- Eine erste Luftumlaufbahn (3), die sich von der Oberseite (5) des ersten Möbels (1) zur vorderen Unterseite (6) des besagten ersten Möbels (1) erstreckt;
- Eine zweite Luftumlaufbahn (4), die sich von der Oberseite (7) des zweiten Möbels (2) zur vorderen Unterseite (8) des besagten zweiten Möbels (2) erstreckt;
Wobei das besagte System **dadurch gekennzeichnet ist, daß** es ferner folgende Elemente umfaßt:
- Ein Mittel zur Ansaugung der Luft (15) aus dem Gang E durch die erste Bahn (3) hindurch oder ein Mittel zum Ausstoßen der Luft (13) zum Gang E durch die erste Bahn (3) hindurch;
- Ein Mittel zur Ansaugung der Luft (14) aus dem Gang E durch die zweite Bahn (4) hindurch.

6. System zum Abbau der Wärmeschicht nach Anspruch 5, **dadurch gekennzeichnet, daß** die Ansaugmittel (14, 15) und die Ausstoßmittel (13) der Luft Ventilatoren sind, die der Oberseite (5, 7) der besagten Möbel (1, 2) zügeordnet sind.

7. System zum Abbau der Wärmeschicht nach einem beliebigen der vorstehenden Ansprüche 5 oder 6, **dadurch gekennzeichnet, daß** es außerdem mindestens einen Schacht (16, 17) umfaßt, der auf der Oberseite (5, 7) des ersten (1) oder zweiten Möbels (2) angeordnet ist, beziehungsweise in der Fortsetzung der ersten (3) oder zweiten Bahn (4), wobei der besagte Schacht (16, 17) ermöglicht, die angesaugte Luft im Gang E zu einer abzukühlenden Zone zu verteilen oder wärmere aus einem höheren Bereich kommende Luft zu entnehmen.

8. System zum Abbau der Wärmeschicht nach einem beliebigen der vorstehenden Ansprüche 5 bis 7, **dadurch gekennzeichnet, daß** es Heizsysteme an den Ventilatoren hat, die die Luft in den Gang E ausstoßen, damit die Temperatur der ausgestoßenen Luft erhöht wird.

9. System zum Abbau der Wärmeschicht nach einem beliebigen der vorstehenden Ansprüche 5 bis 8, **dadurch gekennzeichnet, daß** es außerdem mindestens eine Temperatursonde hat, die in der ersten (3) oder der zweiten (4) Luftumlaufbahn angeordnet ist.

10. System zum Abbau der Wärmeschicht nach einem beliebigen der vorstehenden Ansprüche 5 bis 9, **dadurch gekennzeichnet, daß** es durchbrochene Sockelleisten (18) hat, die am Ende der Luftumlaufbahnen (3, 4) auf der vorderen Unterseite (6, 8) der Möbel (1, 2) angeordnet sind.
